# EUROPÄISCHE PATENTSCHRIFT

(11) **EP 3 481 084 B1**
(45) Veröffentlichungstag und Bekanntmachung des Hinweises auf die Patenterteilung: **02.12.2020**
(21) Anmeldenummer: 18199446.8
(22) Anmeldetag: 09.10.2018
(51) Int. Cl.: H04R 25/00, H04R 1/08

(54) **HÖRGERÄT**
HEARING AID
APPAREIL DE CORRECTION AUDITIVE

(30) Priorität: 02.11.2017 DE 102017219470
(43) Veröffentlichungstag der Anmeldung: 08.05.2019
(73) Patentinhaber: Sivantos Pte. Ltd., Singapore 539775 (SG)
(72) Erfinder: FLAIG, Uwe, 90537 Feucht (DE); RITTER, Hartmut, 91077 Neunkirchen (DE)
(74) Vertreter: FDST Patentanwälte

(56) Entgegenhaltungen:
- EP-A2- 2 334 102
- EP-A2- 2 360 948
- DE-B3-102015 208 846

## Beschreibung

Die Erfindung betrifft ein Hörgerät, insbesondere ein In-dem-Ohr-Hörgerät (idO-Hörgerät), mit den Merkmalen des Oberbegriffs des Anspruchs 1.

Hörgeräte sind tragbare Hörvorrichtungen, welche allgemein zur Ausgabe von Schall ausgebildet sind. Hierbei wird unter Schall allgemein ein akustisches Signal, beispielsweise Musik und / oder Sprache verstanden.

Unter einer Hörvorrichtung wird allgemein jedes im oder am Ohr tragbare, einen Schallreiz produzierende Gerät, beispielweise ein Headset, Kopfhörer und dergleichen verstanden. Hörgeräte sind speziell auch als Hörhilfegeräte ausgebildet. Unter Hörhilfegerät wird ein Gerät zur Versorgung einer hörgeschädigten oder hörbeeinträchtigten Person verstanden, welche das Hörhilfegerät insbesondere durchgängig oder die meiste Zeit trägt, um ein Hördefizit auszugleichen,

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in Fig. 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen, Die Energieversorgung des Hörgeräts und insbesondere die der Signalverarbeitungseinheit 3 erfolgt durch eine ebenfalls ins Hörgerätegehäuse 1 integrierte Batterie 5.

Zu verstärkender Schall, beispielsweise eine Stimme eines Gesprächspartners des Hörgeräteträgers gelangt üblicherweise durch eine oder mehrere Schallöffnungen im Hörgerätegehäuse zum Mikrofon. Durch derartige Schallöffnungen können jedoch auch unerwünschte Fremdkörper und/oder Flüssigkeiten wie beispielswiese Wasser und/oder Schweiß in das Innere des Hörgerätes und insbesondere zu dem Mikrofon eintreten. Dies kann von einer Beschädigung des Mikrofons bis hin zu einem Ausfall des Hörgerätes führen.

In der EP 0 310 866 A1 ist eine Vorrichtung zum Verschließen von Öffnungen an Hörgeräten offenbart. Die Öffnungen werden beispielsweise mittels Kappen verschlossen, die eine schalldurchlässige und feuchtigkeitsabweisende Membran aufweisen. Zum Verschließen der Öffnungen werden die Kappen beispielsweise auf die Öffnung geschraubt.

Aus der DE 10 2015 208 846 B3 ist ein Hörgerät zu entnehmen, bei dem in einem Durchbruch in einem Gehäuse und vor einem Mikrofon ein schalldurchlässiges Barriereelement zur Abdichtung einer Mirofonöffnung gegen Feuchtigkeit angeordnet ist.

Aus der EP 2 334 102 A2 ist ein Hörgerät zu entnehmen, bei dem seitlich neben einem Wippschalter im Gehäuse Schallöffnungen ausgebildet sind, die über einen Kanal mit einem Mikrofon verbunden sind, wobei zum Schutz des Mikrofons vor diesem ein Schutzelement angeordnet ist.

Die EP 2 360 948 A2 beschreibt ein stiftförmiges Werkzeug mit zwei gegenüberliegenden Werkzeugspitzen zum Montieren eines Hörers in ein Ohrstück. Ausgehend hiervon liegt der Erfindung die Aufgabe zugrunde ein Hörgerät anzugeben, bei dem die Öffnungen, insbesondere die Mikrofonöffnung zuverlässig geschützt ist.

Die Aufgabe wird erfindungsgemäß gelöst durch ein Hörgerät mit den Merkmalen das Anspruchs 1. Vorteilhafte Ausgestaltungen, Weiterbildungen und Varianten sind Gegenstand der Unteransprüche.

Das Hörgerät weist ein verschließbares Gehäuse mit einer Wandung auf. Unter verschließbar wird vorliegend verstanden, dass das Gehäuse insbesondere nicht einstückig, also monolith ausgebildet ist, sondern zumindest zwei (Gehäuse-)Teile aufweist, wobei das Gehäuse beispielsweise zu einem Batteriewechsel und/oder zum Wechsel defekter Bauteile geöffnet werden kann. Die Wandung begrenzt einen Innenraum, in dem bevorzugt die einzelnen eingangs genannten Komponenten des Hörgerätes angeordnet sind,

Somit weist das Hörgerät ein Mikrofon auf, welches im Innenraum angeordnet ist sowie eine Mikrofonöffnung in der Wandung. Zum Schutz des Mikrofons, insbesondere vor Verunreinigungen weist das Hörgerät ein Schutzelement auf. Derartige Verunreinigungen gelangen häufig über die Mikrofonöffnung in den Innenraum. Unter Verunreinigungen werden vorliegend speziell Fremdkörper, z.B. Haare und/oder Feuchtigkeiten, wie beispielsweise Wasser und/oder Schweiß verstanden.

Das Gehäuse weist zudem einen Schallkanal mit zumindest einer Schalleintrittsöffnung auf. Der Schallkanal führt von außen zum Mikrofon, bildet also eine Schallverbindung zur Mikrofonöffnung. Das Schutzelement ist zum Schutz des Mikrofons in dem Schallkanal positioniert.

Hierzu füllt das Schutzelement den Schallkanal vorzugsweise aus. Das Schutzelement ist hierzu insbsondere flexibel und speziell elastisch ausgebildet. Es sitzt insbesondere klemmend in dem Schallkanal ein. Das Schutzelement weist daher eine Querschnittsfläche auf, die der des Schallkanals angepasst ist. Das Schutzelement weist eine Außenabmessung auf, bei einer kreisrunden Ausgesatlgung also einen Durchmesser, welche gleich oder etwas größer als eine Innenabmessung, insbesondere ein (Innen-) Durchmesser des Schallkanals ist.

Hierdurch Ist ein zuverlässiger und einfacher Schutz des Mikrofons vor Verunreinigungen erreicht. Zudem ist das Schutzelement weiterhin durch ein direktes Berühren, beispielsweise verunreinigter Finger und vor einer damit einhergehenden Verunreinigung geschützt. Beispielsweise wird bei einem Eindringen eines Fremdkörpers oder von Feuchtigkeit dieser beziehungsweise diese von dem Schutzelement zurückgehalten und/oder aufgenommen und somit das Mikrofon geschützt, was die Funktionsfähigkeit des Hörgerätes verlängert,

Durch die Positionierung des Schutzelements in dem Schallkanal ist zugleich als wesentlicher Vorteil eine Bauhöhe des Hörgerätes reduziert, da zur Positionierung des Schutzelements ein vorhandener "Raum", also der Schallkanal, herangezogen wird. Mit anderen Worten: Es kann auf einen gesonderten "Platz" für das Schutzelement im Innenraum des Gehäuses verzichtet werden, wodurch die Bauhöhe des Gehäuses und somit des gesamten Hörgerätes reduziert ist.

Weiterhin ist das Schutzelement reversibel austauschbar. Insbesondere ist das Schutzelement nicht eingeklebt oder durch mechanische Befestigungsmittel gehalten. Das Schutzelement liegt vorzugsweise ohne weitere Mittel unmittelbar im Schallkanal ein und wird beispielsweise - wie bereits erwähnt - im Schallkanal durch diesen verklemmt. Hierdurch ist zum Einen eine Erneuerung bei einem verschmutzten Schutzelement auf eine einfache Weise realisiert. Zum Anderen ist das Schutzelement somit als ein kostengünstiges Serviceteil herstellbar und es kann insbesondere auf langlebige und teure Materialien verzichtet werden.

Zweckdienlicherweise ist der Schallkanal als ein durch das Gehäuse durchgehender Schallkanal ausgebildet. Unter durchgehend wird vorliegend speziell verstanden, dass sich der Schallkanal von einer Seite zur anderen Seite des Gehäuses beispielsweise nach Art einer Bohrung durch das Gehäuse erstreckt. Jeweils endseitig weist der Schallkanal hierbei eine Schalleintrittsöffnung auf, wobei der Schallkanal durch die Wandung begrenzt ist. Durch die Schalleintrittsöffnungen und den Schallkanal gelangt Schall zum Mikrofon. Hierzu ist das Mikrofon über die Mikrofonöffnung mit dem Schallkanal verbunden.

Die Mikrofonöffnung ist quer zum Schallkanal orientiert, sodass das Schutzelement im eingesetzten Zustand innerhalb des Schallkanals "vor" der Mikrofonöffnung positioniert ist. Bevorzugt weist das Schutzelement eine Länge auf, die einem Drittel der Länge des Schallkanals entspricht.

Die Schalleintrittsöffnungen sind bevorzugt an gegenüberliegenden Seitenwänden des Gehäuses angeordnet, wobei eine der Seitenwände im getragenen Zustand zum Kopf orientiert ist. D.h. im getragenen Zustand ist der Schallkanal im Wesentlichen senkrecht zur Kopfhaut orientiert. Hierdurch ist ein Eindringen von Verunreinigungen, z.B. Haaren zumindest reduziert.

Durch die jeweils endseitigen Schalleintrittsöffnungen ist somit einerseits ein einfacher Austausch des Schutzelements gewährleistet. Andererseits ist mittels der Schalleintrittsöffnungen eine ausreichende "Schallaufnahme" des Mikrofons sichergestellt.

Zweckdienlicherweise ist das Schutzelement im Schallkanal beabstandet von den beiden Schalleintrittsöffnungen angeordnet, sodass ein Berührungsschutz, beispielsweise durch Finger des Nutzers gewährleistet ist. D.h. das Schutzelement ist bevorzugt in einem mittleren Drittel des Schallkanals angeordnet, sodass das Schutzelement im eingesetzten Zustand beispielsweise um ein Drittel der Länge des Schallkanals von den Schalleintrittsöffnungen entfernt im Schallkanal positioniert ist. Hierdurch wird weiterhin insbesondere eine Verschmutzung durch ein Berühren des Schutzelements beispielsweise durch die Finger des Nutzers verhindert.

Zum einfachen Austausch ist das Schutzelement gemäß einer bevorzugten Ausbildung durch den Schallkanal durchführbar. Dieser Austausch kann somit einfach und schnell durch den Nutzer erfolgen, indem dieser beispielsweise das Schutzelement an einer Schalleintrittsöffnung des Schallkanals herausdrückt indem er ein neues Schutzelement durch die jeweils andere Schalleintrittsöffnung einschiebt.

Das Gehäuse ist als ein verschließbares Gehäuse ausgebildet. Das Schutzelement ist bei geschlossenem Gehäuse durch eine der Schalleintrittsöffnungen in den Schallkanal einschiebbar. Der Vorteil dieser Ausgestaltung ist in der Nutzerfreundlichkeit zu sehen. D.h. zum Einen ist aufgrund des geschlossenen Gehäuses verhindert, dass Komponenten des Hörgerätes beim Austausch des Schutzelements beschädigt werden und/oder verloren gehen. Zum Anderen ist somit kein Fachpersonal, beispielsweise kein Akustiker erforderlich, um das Schutzelement zu tauschen.

Bevorzugt ist das Schutzelement zum Austausch mittels eines Werkzeugs in und aus dem Schallkanal ein- beziehungsweise ausführbar. Hierzu wird das Schutzelement beispielsweise mittels des Werkzeuges aus dem Schallkanal ausgeschoben und anschließend ein neues Schutzelement mittels des Werkzeugs in den Schallkanal eingeschoben und vor der Mikrofonöffnung positioniert.

Zur Ausbildung einer Schalldurchlässigkeit ist das Schutzelement als eine insbesondere schalldurchlässige Membran ausgebildet. Insbesondere besteht das Schutzelement aus der Membran. Hierdurch ist einerseits eine ausreichende Schutzwirkung gegenüber Fremdkörper und/oder Feuchtigkeit ausgebildet und andererseits die bereits erwähnte Schalldurchlässigkeit ausgebildet, um die Funktionsweise des Hörgeräts nicht zu beeinflussen. Alternativ ist das Schutzelement als ein Gitter ausgebildet.

Allgemein weist das Schutzelement insbesondere eine Form nach Art eines Quaders oder alternativ nach Art eines Zylinders auf. Hierdurch ist es sehr gut an eine Innenkontur des Schallkanals angepasst. Allgemein weist das Schutzelement vorzugsweise eine gleiche Querschnittsfläche auf wie der Schallkanal.

Um die bereits beschrieben Verklemmung des Schutzelements im Schallkanal zu gewährleisten, weist das Schutzelement vorzugsweise einen geringfügig größere Außenabmessung auf, speziell ein Durchmesser, als die Innenabmessung des Schallkanals. Unter einer geringfügig größeren Außenabmessung wird hierbei insbesondere verstanden, dass die Außenabmessung um 10% bis 20% oder beispielsweise um einen Wert im Bereich von 0,5mm bis 1,5mm größer ist als die Innenabmessung des Schallkanals.

Das Schutzelement ist vorzugsweise selbstklemmend aufgrund seiner elastischen Eigenschaft. Speziell sind keine weiteren Mittel vorgesehen, mittels denen die Verklemmung des Schutzelements im Schallkanal sichergestellt wird.

Gemäß einer zweckdienlichen Weiterbildung weist das Schutzelement ein hydrophobes und/oder oleophobes Material auf. Alternativ ist das Schutzelement aus einem derartigen Material gebildet. Hierdurch ist das Schutzelement wasser- und/oder ölabweisend ausgebildet und ein Eindringen von Feuchtigkeit und/oder Schweiß in das Gehäuse erfolgreich verhindert.

Die Wandung weist einen Innenwandbereich und einen Außenwandbereich auf, zwischen denen der Schallkanal ausgebildet ist. D.h. der Schallkanal wird durch den Innenwandbereich und den Außenwandbereich begrenzt. Mit anderen Worten: Die Innenwandung trennt den Teil des Innenraumes, in dem die Komponenten des Hörgerätes und insbesondere das Mikrofon angeordnet sind von dem Schallkanal. Die Außenwandung bildet hierbei die "zweite Begrenzung" des Schallkanals aus. Die Innenwandung weist weiterhin ein Loch nach Art einer Bohrung auf, welches die Mikrofonöffnung ausbildet. Zwischen der Innenwandung und dem Mikrofon ist bevorzugt ein Dichtelement angeordnet. Das Dichtelement dient vorzugsweise einer weiteren Abdichtung des Mikrofones gegenüber Schall aus dem Innenraum.

Ein wesentlicher Aspekt ist vorliegend auch darin zu sehen, dass das Dichtungselement bevorzugt frei von dem Schutzelement ist. D.h., dass das Dichtungselement und das Schutzelement zwei separate Komponenten des Hörgeräts sind und somit auf ein teures und kompliziertes Dichtungselement, in welches beispielsweise das Schutzelement integriert ist verzichtet werden kann. Weiterhin ist hierdurch die Bauhöhe des Gehäuses weiter reduziert, da ein Dichtelement mit integriertem Schutzelement eine größere Bauhöhe aufweist als das vorliegende Dichtelement ohne ein integriertes Schutzelement.

Zweckdienlicherweise weist das Hörgerät ein Werkzeug als Zubehörteil auf. Das Werkzeug weist ein Griffteil sowie zumindest eine Werkzeugspitze auf. Das Griffteil dient einem Halten des Werkzeugs durch den Nutzer beim Austausch des Schutzelements. Die Werkzeugspitze dient zur Führung des Schutzelements beim Positionieren in den und innerhalb des Schallkanals. Der Vorteil ist, dass hierdurch ein einfacher Austausch des Schutzelements ermöglicht ist.

Gemäß einer bevorzugten Weiterbildung ist die zumindest eine Werkzeugspitze stiftförmig ausgebildet und in den Schallkanal, insbesondere zur Positionierung des Schutzelements einschiebbar. Unter Stiftförmig wird vorliegend verstanden, dass die Werkzeugspitze vorzugsweise einen um den Faktor 10 kleineren Durchmesser aufweist als das Griffteil. Insbesondere weist die Werkzeugspitze einen bis auf fertigungsbedingte und geringfügige Toleranzen gleichen Durchmesser auf wie der Schallkanal. Hierdurch ist das Werkzeug, insbesondere die Werkzeugspitze einfach in den Schallkanal einschiebbar.

Gemäß einer weiteren bevorzugten Weiterbildung weist das Werkzeug zwei Werkzeugspitzen mit jeweils unterschiedlichen Längen auf. Dieser Weiterbildung liegt der Gedanke zugrunde, dass mittels der ersten - längeren - Werkzeugspitze das Schutzelement aus dem Schallkanal ausschiebbar ist und ein neues Schutzelement mittels der zweiten - kürzeren - Werkzeugspitze in den Schallkanal einschiebbar ist. Ein wesentlicher Aspekt ist hierbei darin zu sehen, dass die erste - längere - Werkzeugspitze vorzugsweise mindestens eine Länge aufweist, die Zweidrittel der Länge des Schallkanals entspricht. Somit ist gewährleistet, dass das Schutzelement aus einer Schallaustrittsöffnung heraus geschoben wird, wenn der Nutzer die erste Werkzeugspitze in die andere Schalleintrittsöffnung einführt. Analog hierzu ist ein wesentlicher Aspekt, dass die zweite - kürzere - Werkzeugspitze vorzugsweise maximal eine Länge aufweist, die einem Drittel der Länge des Schallkanals aufweist. Beim Einschieben des Schutzelements in den Schallkanal ist dieses somit - wenn die zweite Werkzeugspitze bis auf Anschlag in den Schallkanal eingeschoben ist - genau über der Mikrofonöffnung positioniert.

Hierdurch sind ein einfacher Austausch und eine einfache Positionierung des Schutzelements im Schallkanal ermöglicht.

Gemäß einer bevorzugten Ausgestaltung ist das Hörgerät als ein Hinter-dem-Ohr-(HdO-)Hörgerät ausgebildet.

Ein Ausführungsbeispiel der Erfindung wird nachfolgend anhand der Figuren näher erläutert. Diese zeigen teilweise in stark vereinfachten Darstellungen:
- Fig. 1: ein Längsschnitt durch ein Hörgerät gemäß dem Stand der Technik,
- Fig. 2: ein Längsschnitt durch ein Hörgerät mit einem Schallkanal zum zusätzlichen Einführen eines Schutzelements,
- Fig. 3: ein Querschnitt durch die Schnittachse A-A des Hörgerätes mit im Schallkanal positioniertem Schutzelement,
- Fig. 4: der Querschnitt durch die Schnittachse A-A des Hörgerätes mit in den Schallkanal zum Ausschieben des Schutzelements eingeführtem Werkzeug sowie
- Fig. 5: der Querschnitt durch die Schnittachse A-A des Hörgerätes mit in den Schallkanal zum Einschieben des Schutzelements eingeführtem Werkzeug

In den Figuren sind gleichwirkende Teile mit den gleichen Bezugszeichen dargestellt.

Das in Fig. 2 gezeigte Hörgerät 6 weist alle zur Funktionsfähigkeit notwendigen Bauteile 1,2,3,4,5 gemäß dem in Fig. 1 dargestellten Hörgerät 6 auf. Das Hörgerät gemäß Fig. 2 ist als ein Hinter-dem-Ohr (HdO-) Hörgerät ausgebildet. Das Hörgerätegehäuse 1, kurz Gehäuse 1 genannt, weist einen Schallkanal 8 auf, welcher sich im Ausführungsbeispiel durch das Gehäuse 1 erstreckt und beidendseitig jeweils eine Schalleintrittsöffnung 12 aufweist. Der Schallkanal 8 ist durch einen Außenwandbereich 12 und einen Innenwandbereich 14 des Gehäuses 1 begrenzt. Im Ausführungsbeispiel ist der Schallkanal 8 derart angeordnet, dass er sich im getragenen Zustand des Hörgerätes 6 im Wesentlichen senkrecht zur Kopfhaut 15 des Nutzers orientiert durch das Gehäuse 1 erstreckt. Somit ist jeweils eine Schalleintrittsöffnung 10 seitlich an dem Gehäuse 1 angeordnet. Hierdurch wird insbesondere verhindert, dass Haare eines Nutzers einfach in den Schallkanal 8 gelangen und somit die Funktionsfähigkeit des Hörgerätes 6 beeinträchtigen.

Das Hörgerät 6, insbesondere das Gehäuse 1 weist einen Innenraum 16 (vgl. Fig. 3) auf, in dem im Ausführungsbeispiel die Komponenten des Hörgerätes 2,3,4,5 angeordnet sind und der durch eine Wandung 11 begrenzt wird. Der Innenraum 16 ist durch den Innenwandbereich 14 von dem Schallkanal 8 abgegrenzt. Im Ausführungsbeispiel ist ein Mikrofon 2 derart in dem Innenraum 16 angeordnet, dass es durch eine Mikrofonöffnung 18 (vgl. Fig. 3) (vorzugsweise nach Art einer Bohrung) in den Innenwandbereich 14, mit dem Schallkanal 8 zur Aufnahme von Schall verbunden ist. Mit anderen Worten: Das Mikrofon 2 ist derart in dem Innenraum 16 angeordnet und orientiert, dass Schall durch den Schallkanal 8 und die Mikrofonöffnung 18 zu dem Mikrofon 2 gelangt.

In Fig. 3 ist eine Querschnittsdarstellung durch die Schnittebene A-A gezeigt. Im Ausführungsbeispiel ist in dem Schallkanal 8 ein Schutzelement 20 positioniert. Das Schutzelement 20 dient einem Schutz des Mikrofons 2 vor Fremdkörpern und Verunreinigungen, wie beispielsweise Feuchtigkeit. Das Schutzelement 20 ist im eingesetzten Zustand (vgl. Fig. 3) derart in dem Schallkanal 8 positioniert, dass es die Mikrofonöffnung 18 verschließt und somit ein Eindringen von bereits genannten Fremdkörpern oder Verunreinigungen verhindert. Zur Ausbildung einer Schalldurchlässigkeit ist das Schutzelement 20 als eine Membran oder alternativ als ein Gitter ausgebildet, welche ein hydrophpobes und/oder oleophobes Material aufweist oder aus einem solchen Material besteht. Einer Ausbildung des Schutzelements 20 als ein Gitter liegt der Gedanke zugrunde, dass das Schutzelement 20 somit eine Festigkeit aufweist, die "fest" genug ist, um das Schutzelement 20 in und aus dem Schallkanal 8 zu schieben, jedoch "weich" genug und somit durchlässig genug ist, um Schall zum Mikrofon 2 durchzulassen. Im Ausführungsbeispiel ist das Schutzelement 20 an die Innenkontur des Schallkanals 8 angepasst und weist die gleiche Querschnittskontur auf, um einerseits eine hohe Passgenauigkeit in dem Schallkanal 8 aufzuweisen und andererseits eine einfach herzustellende Form aufzuweisen, die eine Fertigung insbesonder als Serviceteil begünstigt. Das Schutzelement 20 ist dabei beispielsweise zylinderförmig oder auch quaderförmig ausgebildet. Es weist vorzugsweise eine Länge in Richtung des Schallkanals 8 auf, welche größer ist als die Mikrofonöffnung, beispielsweise um zumindest den Faktor 2 oder zumindest den Faktor 3.

Die Längsrichtung des Schallkanals 8 und damit die des Schutzelementes 20 ist vorzugsweise senkrecht zu einer Flächennormalen der Mikrofonöffnung 18 orientiert. Das Schutzelement 20 ist allgemein quer zur Mikrofonöffnung 18 orientiert.

Zu einer Erhöhung der Schutzwirkung weist das Schutzelement 20 bis auf wenige, beispielsweise fertigungsbedingte Toleranzen einen gleichen Durchmesser D auf, wie der Schallkanal 8.

Im Ausführungsbeispiel ist zwischen dem Innenwandbereich 14, speziell zwischen der Mikrofonöffnung 18 und dem Mikrofon 2 ein Dichtelement 22 angeordnet. Das Dichtelement 22 dient einer zusätzlichen Abdichtung der Mikrofonöffnung 18 gegenüber Schall aus dem Innenraum 16.

Fig. 4 zeigt ein in den Schallkanal 8 eingeführtes Werkzeug 24, insbesondere eine in den Schallkanal 8 eingeführte erste Werkzeugspitze 26 des Werkzeuges 24. Das Werkzeug 24 dient einer Auswechslung des Schutzelements 20 aus dem Schallkanal 8. Hierzu wird beispielsweise die erste stiftförmige Werkzeugspitze 26 durch eine Schalleintrittsöffnung 10 in den Schallkanal 8 eingeführt, sodass diese das Schutzelement 20 durch die gegenüberliegende Schalleintrittsöffnung 10 des durchgehenden Schallkanals 8 "herausdrückt". Anschließend kann das Schutzelement 20 beispielsweise per Hand vollständig aus dem Schallkanal 8 entnommen werden und entsorgt werden. Zur besseren Handhabung des Werkzeuges 24 weist dieses neben der ersten Werkzeugspitze 26 zusätzlich ein Griffteil 28 auf.

Um ein ausreichendes "Ausschieben" des Schutzelements 20 mittels der ersten Werkzeugspitze 26 zu gewährleisten, weist diese mindestens eine Länge auf, die Zweidrittel der Länge L des Schallkanals 8 entspricht.

Um ein neues Schutzelement 20 in den Schallkanal 8 "einzuschieben" weist das Werkzeug 24 im Ausführungsbeispiel ergänzend noch eine zweite stiftförmige Werkzeugspitze 30 auf, wie gemäß Fig. 5 gezeigt ist.

Die Werkzeugspitzen 26,30 sind beispielsweise jeweils an einer (End-)Seite des Griffteils 28 angeordnet, sodass der Nutzer das Werkzeug je nachdem, ob ein Schutzelement 20 ausgeschoben oder eingeschoben werden soll lediglich drehen muss.

Zum Einschieben in den Schallkanal 8 hält der Nutzer das Schutzelement 20 beispielsweise vor eine der Schalleintrittsöffnungen 10 und "schiebt" es anschließend mittels der zweiten Werkzeugspitze 30 in den Schallkanal 8 ein. Die Ausgestaltung des Werkzeuges 24 mittels zwei Werkzeugspitzen 26,30 hat sich als geeignet erwiesen, da die zweite Werkzeugspitze 30 beispielsweise eine Länge aufweist, die einem Drittel der Länge L des Schallkanals 8 entspricht. Somit ist auf einfache Weise sichergestellt, dass das Schutzelement 20 im eingesetzten/eingeschobenen Zustand immer vor der Mikrofonöffnung 18 positioniert ist. Mit anderen Worten: Der Nutzer schiebt das Schutzelement 20 mittels des Werkzeuges 24 so lange in den Schallkanal 8 ein, bis beispielsweise das Griffteil 28 am Gehäuse 1 anliegt. Aufgrund der vorteilhaft gewählten Länge der zweiten Werkzeugspitze 30 ist das Schutzelement 20 dann vor der Mikrofonöffnung 18 positioniert ohne, dass der Nutzer das Schutzelement 20 zu weit in den Schallkanal 8 einschieben kann. Alternativ weist das Werkzeug 24 lediglich eine Werkzeugspitze auf.

Die Erfindung ist nicht auf die vorstehend beschriebenen Ausführungsbeispiele beschränkt. Vielmehr können auch andere Varianten der Erfindung von dem Fachmann hieraus abgeleitet werden, ohne den Gegenstand der Erfindung, der in den nachfolgenden Ansprüchen definiert ist, zu verlassen. Insbesondere sind ferner alle im Zusammenhang mit dem Ausführungsbeispiel / mit den Ausführungsbeispielen beschriebenen Einzelmerkmale auch auf andere Weise miteinander kombinierbar, ohne den Gegenstand der Erfindung, der in den nachfolgenden Ansprüchen definiert ist, zu verlassen.

### Bezugszeichenliste

- 1: Hörgerätegehäuse
- 2: Mikrofon
- 3: Signalverarbeitungseinheit
- 4: Hörer
- 5: Batterie
- 6: Hörgerät
- 8: Schallkanal
- 10: Schalleintrittsöffnung
- 11: Wandung
- 12: Außenwandbereich
- 14: Innenwandbereich
- 15: Kopfhaut des Nutzers
- 16: Innenraum
- 18: Mikrofonöffnung
- 20: Schutzelement
- 22: Dichteelement
- 24: Werkzeug
- 26: erste Werkzeugspitze
- 28: Griffteil
- 30: zweite Werkzeugspitze

- D: Durchmesser des Schallkanals
- L: Länge des Schallkanals

## Patentansprüche

1. Hörgerät (6), welches aufweist:
- ein verschließbares Gehäuse (1) mit einer Wandung (11), die einen Innenraum (16) begrenzt,
- ein Mikrofon (2), das im Innenraum (16) angeordnet ist,
- eine Mikrofonöffnung (18) in der Wandung (11) sowie
- ein Schutzelement (20) zum Schutz des Mikrofons (2), wobei
- das Gehäuse (1) einen zum Mikrofon (2) führenden Schallkanal (8) mit zumindest einer Schalleintrittsöffnung (10) aufweist,
- die Wandung (11) einen Innenwandbereich (14) und einen Außenwandbereich (12) aufweist, die den Schallkanal (8) begrenzen,
- die Mikrofonöffnung (18) quer zum Schallkanal (8) orientiert und durch ein Loch im Innenwandbereich (14) ausgebildet
**dadurch gekennzeichnet,**
- **dass** das Schutzelement (20) elastisch ausgebildet und durch seine Elastizität klemmend sowie reversibel austauschbar in dem Schallkanal (8) vor der Mikrofonöffnung (18) positioniert ist, wobei das Schutzelement (20) in den Schallkanal (8) bei geschlossenem Gehäuse einschiebbar ist.

2. Hörgerät (6) nach dem vorhergehenden Anspruch,
wobei der Schallkanal (8) als ein durch das Gehäuse durchgehender Schallkanal (8) ausgebildet ist, welcher jeweils endseitig eine Schalleintrittsöffnung (10) aufweist, wobei der Schallkanal (8) durch die Wandung (11) begrenzt ist und über die Mikrofonöffnung (18) mit dem Mikrofon (2) verbunden ist.

3. Hörgerät (6) nach einem der vorhergehenden Ansprüche,
wobei das Schutzelement (20) im Schallkanal (8) beabstandet von der zumindest einen Schalleintrittsöffnung (10) positioniert ist.

4. Hörgerät (6) nach einem der vorhergehenden Ansprüche,
wobei das Schutzelement (20) durch den Schallkanal (8) durchführbar ist.

5. Hörgerät (6) nach einem der vorhergehenden Ansprüche,
wobei das Gehäuse (1) als ein verschließbares Gehäuse (1) ausgebildet ist und dass das Schutzelement (20) bei geschlossenem Gehäuse (1) durch eine der Schalleintrittsöffnungen (10) in den Schallkanal (8) positionierbar ist.

6. Hörgerät (6) nach einem der vorhergehenden Ansprüche,
wobei das Schutzelement (20) zum Austausch mittels eines Werkzeugs (24) in und aus dem Schallkanal (8) ein- beziehungsweise ausführbar ist.

7. Hörgerät (6) nach einem der vorhergehenden Ansprüche,
wobei das Schutzelement (20) als eine Membran ausgebildet ist.

8. Hörgerät (6) nach einem der vorhergehenden Ansprüche,
wobei das Schutzelement (20) ein hydrophobes und/oder oleophobes Material aufweist.

9. Hörgerät (6) nach einem der vorhergehenden Ansprüche,
wobei zwischen dem Mikrofon (2) und dem Innenwandbereich (14) ein Dichtelement (22) angeordnet ist.

10. Hörgerät (6) nach dem vorhergehenden Anspruch,
wobei das Dichtelement (22) frei von dem Schutzelement (20) ist.

11. System aus einem Hörgerät (6) nach einem der vorangehenden Ansprüche und einem Werkzeug (24) als Zubehörteil, wobei das Werkzeug ein Griffteil (28) sowie zumindest eine Werkzeugspitze (26) zur Führung des Schutzelements (20) aufweist.

12. System nach dem vorhergehenden Anspruch,
wobei die zumindest eine Werkzeugspitze (26) stiftförmig ist und in den Schallkanal (8) einschiebbar ist.

13. System nach einem der beiden vorhergehenden Ansprüche,
wobei zwei Werkzeugspitzen (26,30) mit unterschiedlichen Längen vorgesehen sind.

## Claims

1. Hearing aid (6), comprising:
- a housing (1) with a wall (11) defining an inner space (16),
- a microphone (2), which is arranged in the inner space (16)
- a microphone opening (18) in the wall (11), and
- a protective element (20) for protecting the microphone (2), wherein
- the housing (1) comprises a sound channel (8) leading to the microphone (2) with at least one sound inlet opening (10),
- the wall (11) comprises an inner wall portion (14) and an outer wall portion (12), which delimit the sound channel (8),
- the microphone opening (18) is oriented transversely to the sound channel (8) and formed by a hole in the inner wall area (14)
**characterized in**
- **that** the protective element (20) is of elastic design and is positioned in the sound channel (8) in a clamping and reversibly exchangeable manner as a result of its elasticity, wherein the protective element (20) maybe inserted into the sound channel (8) when the housing is closed.

2. Hearing aid (6) according to the previous claim,
wherein
the sound channel (8) is designed as a sound channel (8) that extends through the housing and comprises a sound inlet opening (10) at each end, wherein the sound channel (8) is delimited by the wall (11) and connected to the microphone (2) via the microphone opening (18).

3. Hearing aid (6) according to one of the preceding claims,
wherein
the protective element (20) is positioned in the sound channel (8) at a distance from the at least one sound inlet opening (10).

4. Hearing aid (6) according to one of the preceding claims,
wherein
the protective element (20) can be guided through the sound channel (8).

5. Hearing aid (6) according to one of the previous claims,
wherein
the housing (1) is designed as a closable housing (1) and that when the housing (1) is closed, the protective element (20) can be positioned into the sound channel (8) through one of the sound inlet openings (10).

6. Hearing aid (6) according to one of the preceding claims,
wherein
the protective element (20) can be inserted into and removed from the sound channel (8) for replacement by means of a tool (24).

7. Hearing aid (6) according to one of the preceding claims,
wherein
the protective element (20) is designed as a membrane.

8. Hearing aid (6) according to one of the preceding claims,
wherein
the protective element (20) comprises a hydrophobic and/or oleophobic material.

9. Hearing aid (6) according to one of the preceding claims,
wherein
a sealing element (22) is arranged between the microphone (2) and the inner wall area (14).

10. Hearing aid (6) according to the previous claim,
wherein
the sealing element (22) is free from the protective element (20).

11. System consisting of a hearing aid (6) according to one of the preceding claims and with a tool (24) as an accessory, wherein the tool comprises a grip part (28) and at least one tool tip (26) for guiding the protective element (20).

12. System according to the preceding claim,
wherein
the at least one tool tip (26) is pin-shaped and can be inserted into the sound channel (8).

13. System according to one of the two preceding claims,
wherein
two tool tips (26,30) with different lengths are provided.

## Revendications

1. Aide auditive (6), comprenant:
- un boîtier (1) avec une paroi (11) délimitant un espace intérieur (16),
- un microphone (2), qui est disposé dans l'espace intérieur (16)
- une ouverture de microphone (18) dans la paroi (11), et
- un élément de protection (20) pour protéger le microphone (2), dans lequel
- le boîtier (1) comprend un canal sonore (8) menant au microphone (2) avec au moins une ouverture d'entrée sonore (10),
- la paroi (11) comprend une partie de paroi intérieure (14) et une partie de paroi extérieure (12), qui délimitent le canal sonore (8),
- l'ouverture du microphone (18) est orientée transversalement au canal sonore (8) et formée par un trou dans la zone de la paroi intérieure (14)
**caractérisée en ce**
- **que** l'élément de protection (20) est de conception élastique et est positionné dans le canal sonore (8) de manière à pouvoir être serré et remplacé de manière réversible en raison de son élasticité, dans lequel l'élément de protection (20) peut être inséré dans le canal sonore (8) lorsque le boîtier est fermé.

2. Aide auditive (6) selon la revendication précédente,
dans laquelle
le canal sonore (8) est conçu comme un canal sonore (8) qui s'étend à travers le boîtier et comprend une ouverture d'entrée sonore (10) à chaque extrémité, dans lequel le canal sonore (8) est délimité par la paroi (11) et relié au microphone (2) par l'ouverture du microphone (18).

3. Aide auditive (6) selon l'une des revendications précédentes,
dans laquelle
l'élément de protection (20) est positionné dans le canal sonore (8) à une distance de l'ouverture de la au mois une entrée sonore (10).

4. Aide auditive (6) selon l'une des revendications précédentes,
dans laquelle
l'élément de protection (20) peut être guidé par le canal sonore (8).

5. Aide auditive (6) selon l'une des revendications précédentes,
dans laquelle
le boîtier (1) est conçu comme un boîtier qui peut être fermé (1) et que lorsque le boîtier (1) est fermé, l'élément de protection (20) peut être positionné dans le canal sonore (8) par l'une des ouvertures d'entrée sonore (10)

6. Aide auditive (6) selon l'une des revendications précédentes,
dans laquelle
l'élément de protection (20) peut être inséré et retiré du canal sonore (8) pour être remplacé au moyen d'un outil (24).

7. Aide auditive (6) selon l'une des revendications précédentes,
dans laquelle
l'élément de protection (20) est conçu comme une membrane.

8. Aide auditive (6) selon l'une des revendications précédentes,
dans laquelle
l'élément de protection (20) comprend un matériau hydrophobe et/ou oléophobe.

9. Aide auditive (6) selon l'une des revendications précédentes,
dans laquelle
un élément d'étanchéité (22) est disposé entre le microphone (2) et la zone de la paroi intérieure (14).

10. Aide auditive (6) selon la revendication précédente,
dans laquelle
l'élément d'étanchéité (22) est libre de l'élément de protection (20).

11. Système composé d'une l'aide auditive (6) selon l'une des revendications précédentes et avec un outil (24) comme accessoire, dans lequel l'outil comprend une partie de préhension (28) et au moins une pointe d'outil (26) pour guider l'élément de protection (20).

12. Système selon l'une des revendications précédentes,
dans laquelle
la au moins une pointe d'outil (26) est en forme de broche et peut être insérée dans le canal sonore (8).

13. Système selon l'une des deux revendications précédentes,
dans laquelle
deux pointes d'outils (26,30) de longueurs différentes sont fournies.
